# EUROPÄISCHE PATENTANMELDUNG

(11) **EP 4 755 817 A1**
(43) Veröffentlichungstag der Anmeldung: **10.06.2026**
(21) Anmeldenummer: 25219398.2
(22) Anmeldetag: 28.11.2025
(51) Int. Cl.: B65D 71/44, B65D 71/40

(54) **TRAGEVERPACKUNGEN UND ZUSCHNITTE FÜR DIE HERSTELLUNG VON TRAGEVERPACKUNGEN**

(30) Priorität: 04.12.2024 DE 202024107041 U
(71) Anmelder: Mayr-Melnhof Karton AG, 1040 Wien (AT)
(72) Erfinder: HRISTOVA, Kalina, 1220 WIen (AT); DUSCHANEK, Anja, 2441 Mitterndorf an der Fischa (AT); DJURIC, Ivica, 7203 Wiesen (AT); QUINZ, Wolfgang, 1230 WIen (AT); KÖCK, Sascha, 2103 Langenzersdorf (AT)
(74) Vertreter: Hofstetter, Schurack & Partner

(57) **Zusammenfassung**

Eine Trageverpackung (10) zur Aufnahme und den Transport von Gegenständen (12) umfasst ein Deckelwandelement (14) umfassend eine Aufnahmeöffnung (24) zur Aufnahme eines Teilbereichs des Gegenstands (12), jeweils ein über jeweils mindestens eine Biegelinie (16, 18) an sich gegenüberliegenden Seiten des Deckelwandelements (14) angeordnete Verstärkungslaschen (20, 22) zur Anlage an eine Oberfläche des Deckelwandelements (14), wobei die Verstärkungslaschen (20, 22) jeweils eine weitere Aufnahmeöffnung (26, 28) zur Aufnahme eines Teilbereichs des Gegenstands (12) umfassen und die weiteren Aufnahmeöffnungen (26, 28) bei einem Aneinanderliegen des Deckelwandelements (14) und der Verstärkungslaschen (20, 22) mit der Aufnahmeöffnung (24) des Deckelwandelements (14) in Deckung sind. Die Aufnahmeöffnung (24) und die weiteren Aufnahmeöffnungen (26, 28) weisen in die jeweilige Aufnahmeöffnung (24, 26, 28) hineinragende Rastlaschen (30, 32, 34) auf, wobei beim Aneinanderliegen des Deckelwandelements (14) mit den Verstärkungslaschen (20, 22) übereinanderliegende Rastlaschen (30, 32; 30, 34) zumindest teilweise versetzt zueinander in den entsprechenden Aufnahmeöffnungen angeordnet sind.

## Beschreibung

Die vorliegende Erfindung betrifft Trageverpackungen zur Aufnahme und den Transport von Gegenständen, insbesondere von Flaschen, Dosen, Bechern oder ähnlichen Gegenständen. Die Erfindung betrifft weiterhin Zuschnitte für die Herstellung von Trageverpackungen.

Derartige Trageverpackungen und Zuschnitte sind beispielsweise aus der US 2 996 216 A, der US 2 731 170 A, der DE 696 21 991 T2, der DE 697 38 422 T, der DE 698 33 997 T2 oder der WO 93/22217 A1 bekannt. Nachteilig an diesen bekannten Zuschnitten und Trageverpackungen ist jedoch, dass diese zwar kostengünstig aus Karton herstellbar sind, aber dadurch auch gewisse Einschränkungen bei der Stabilität in Kauf nehmen müssen. Des Weiteren können Probleme bei der sicheren Halterung der mittels der bekannten Trageverpackungen transportierten Gegenstände in den entsprechenden Trageverpackungen auftreten.

Es ist daher die Aufgabe der vorliegenden Erfindung eine gattungsgemäße Trageverpackung sowie einen gattungsgemäßen Zuschnitt für die Herstellung einer Trageverpackung bereitzustellen, welche einerseits kostengünstige herstellbar sind, eine verbesserte Stabilität aufweisen und zudem einen sicheren Halt der Gegenstände in der Trageverpackung gewährleisten.

Zur Lösung dieser Aufgaben dienen Trageverpackungen gemäß den Merkmalen der Schutzansprüche 1 und 6 sowie Zuschnitte mit den Merkmalen der Schutzansprüche 14 und 19. Vorteilhafte Ausgestaltungen mit zweckmäßigen Weiterbildungen der Erfindung sind in den jeweiligen abhängigen Schutzansprüchen angegeben, wobei vorteilhafte Ausgestaltungen der Trageverpackungen als vorteilhafte Ausgestaltungen der Zuschnitte und umgekehrt anzusehen sind.

Ein erster Aspekt der Erfindung betrifft eine Trageverpackung zur Aufnahme und den Transport von Gegenständen, insbesondere von Flaschen, Dosen, Bechern oder ähnlichen Gegenständen, umfassend wenigstens ein Deckelwandelement mit mindestens einer Aufnahmeöffnung zur Aufnahme eines Teilbereichs des Gegenstands und jeweils ein über jeweils mindestens eine Biegelinie an sich gegenüberliegenden Seiten des Deckelwandelements angeordnete erste und zweite Verstärkungslaschen zur jeweiligen Anlage an eine Oberfläche des Deckelwandelements. Dabei umfassen die ersten und zweiten Verstärkungslaschen jeweils mindestens eine weitere Aufnahmeöffnung zur Aufnahme eines Teilbereichs des Gegenstands. Die weiteren Aufnahmeöffnungen sind derart angeordnet, dass sie bei einem Aneinanderliegen des Deckelwandelements und der Verstärkungslaschen mit der Aufnahmeöffnung des Deckelwandelements vollständig oder zumindest teilweise in Deckung sind. Zudem weisen die Aufnahmeöffnung des Deckelwandelements und die weiteren Aufnahmeöffnungen der ersten und zweiten Verstärkungslasche mehrere in die jeweilige Aufnahmeöffnung hineinragende Rastlaschen auf, wobei bei einem Aneinanderliegen des Deckelwandelements mit der ersten und zweiten Verstärkungslasche übereinanderliegende Rastlaschen zumindest teilweise versetzt zueinander in den entsprechenden Aufnahmeöffnungen angeordnet sind. Durch diese Ausgestaltung ergibt sich eine mindestens zweilagige Trageverpackung, die dadurch eine deutlich verbesserte Stabilität als bekannte Tragevorrichtungen ausweist. Dies ergibt sich auch ohne ein Verkleben oder Verbinden der einzelnen Lagen miteinander. Da die erfindungsgemäße Trageverpackung ebenfalls aus Karton gefertigt werden kann, ist diese zudem nachhaltig und umwelt- beziehungsweise ressourcenschonend herstellbar. Die zueinander versetzte Anordnung der Rastlaschen in den übereinanderliegenden Aufnahmeöffnungen sorgt zudem für einen sicheren Halt der darin aufgenommenen Gegenstände, da durch diese erfindungsgemäße Konstruktion die Reibungskräfte und damit die Rückhaltekräfte der Rastlaschen deutlich erhöht sind. Zudem besteht die Möglichkeit, dass die jeweiligen Rastlaschen in den entsprechenden Aufnahmeöffnungen einen kompletten Innenring ausbilden, wobei die jeweiligen Rastlaschen in den entsprechenden Aufnahmeöffnungen mittels Schnittlinien voneinander getrennt sind. Durch dies Ausgestaltung und Anordnung der Rastlaschen erhöht sich deren Rückhaltekraft insgesamt deutlich. Die erfindungsgemäße Konstruktion ermöglicht zudem die kostengünstige Herstellung einer im Vergleich zum Stand der Technik sehr stabilen Trageverpackung zur sicheren Aufnahme und den sicheren Transport von Gegenständen, insbesondere von Flaschen, Dosen, Bechern oder ähnlichen Gegenständen.

In einer weiteren vorteilhaften Ausgestaltung der erfindungsgemäßen Trageverpackung kann die Breite der ersten und/oder des zweiten Verstärkungslasche mindestens der Hälfte der Breite des Deckelwandelements, jeweils gemessen in einer Richtung senkrecht zu den Biegelinien, entsprechen. Mit anderen Worten ist es vorgesehen, dass die Breite der Verstärkungslaschen mindestens der Hälfte der Breite des Deckelwandelements entspricht, gemessen senkrecht zu den Biegelinien. Diese Ausgestaltung führt zu einer deutlich verbesserten Stabilität der Trageverpackung, da die Verstärkungslaschen durch ihre breite Auslegung den Karton besser stabilisieren und ein Durchbiegen oder Versagen verhindern können. Dies ist insbesondere bei der Aufnahme und dem Transport von Gegenständen mit größerer Belastung relevant, beispielsweise wenn Flaschen oder Dosen in der Verpackung transportiert werden.

In einer weiteren vorteilhaften Ausgestaltung der erfindungsgemäßen Trageverpackung ist vorgesehen, dass das Deckelwandelement und die erste und zweite Verstärkungslasche jeweils mindestens eine Grifföffnung aufweisen, derart, dass sie in gefaltetem Zustand des Deckelwandelements mit der ersten und zweiten Verstärkungslasche vollständig oder zumindest teilweise in Deckung zueinander sind und mindestens eine gemeinsame Grifföffnung ausbilden. Mit anderen Worten ist es vorgesehen, dass das Deckelwandelement sowie die erste und zweite Verstärkungslasche jeweils Griffe aufweisen, die sich beim Zusammenfalten überlappen und so eine gemeinsame, nutzbare Grifföffnung bilden. Diese Ausgestaltung bietet den Vorteil, dass der Transport der Trageverpackung durch die gemeinsamen Grifföffnungen vereinfacht wird. Da die Grifföffnungen durch das Überlappen der Elemente entstehen, ist die Konstruktion robust und gleichzeitig platzsparend.

In einer weiteren vorteilhaften Ausgestaltung der erfindungsgemäßen Trageverpackung ist vorgesehen, dass an dem Deckelwandelement ungefähr senkrecht zu den ersten und zweiten Verstärkungslaschen jeweils eine Seitenwand angelenkt ist, wobei die Seitenwände jeweils Verbindungslaschen zur Ausbildung eines Umgriffs um die in der Trageverpackung aufgenommenen Gegenstände aufweisen. Mit anderen Worten ist es vorgesehen, dass an dem Deckelwandelement jeweils eine Seitenwand senkrecht zu den Verstärkungslaschen angelenkt ist, welche wiederum Verbindungslaschen für einen Umgriff um die transportierten Gegenstände besitzen. Diese Anordnung ermöglicht eine verbesserte Stabilität der Trageverpackung, da die Seitenwände zusätzlichen Halt bieten und die Gegenstände besser gesichert werden können. Der Umgriff durch die Verbindungslaschen sorgt für einen sicheren Halt der Gegenstände innerhalb der Trageverpackung und verhindert so ein Verrutschen oder Herausfallen während des Transports.

Ein zweiter Aspekt der Erfindung betrifft eine weitere Trageverpackung zur Aufnahme und den Transport von Gegenständen, insbesondere von Flaschen, Dosen, Bechern oder ähnlichen Gegenständen, umfassend wenigstens ein Deckelwandelement mit mindestens einer Aufnahmeöffnung zur Aufnahme eines Teilbereichs des Gegenstands. Zudem sind jeweils ein über jeweils mindestens eine Biegelinie an sich gegenüberliegenden Seiten des Deckelwandelements angeordnete erste und zweite Verstärkungslaschen zur jeweiligen Anlage an eine Oberfläche des Deckelwandelements und jeweils ein an der dem Deckelwandelement gegenüberliegenden Seiten der jeweiligen ersten und zweiten Verstärkungslasche direkt über jeweils mindestens eine Biegelinie oder indirekt über mindestens ein Zwischenelement angeordnete erste und zweite Laschenelemente zur jeweiligen Anlage an eine Oberfläche der jeweiligen ersten und zweiten Verstärkungslasche angeordnet. Dabei umfassen die ersten und zweiten Verstärkungslaschen und die ersten und zweiten Laschenelemente jeweils mindestens eine weitere Aufnahmeöffnung zur Aufnahme eines Teilbereichs des Gegenstands, wobei die weiteren Aufnahmeöffnungen derart angeordnet sind, dass sie bei einem Aneinanderliegen des Deckelwandelements mit der ersten und zweiten Verstärkungslasche und den ersten und zweiten Verstärkungslaschen mit den ersten und zweiten Laschenelementen mit der Aufnahmeöffnung des Deckelwandelements vollständig oder zumindest teilweise in Deckung sind. Des Weiteren weisen die Aufnahmeöffnung des Deckelwandelements und/oder die weiteren Aufnahmeöffnungen der ersten und zweiten Verstärkungslasche und/oder die Aufnahmeöffnungen der ersten und zweiten Laschenelemente mehrere in die jeweilige Aufnahmeöffnung hineinragende Rastlaschen auf, wobei bei einem Aneinanderliegen des Deckelwandelements mit der ersten und zweiten Verstärkungslasche sowie mit den ersten und zweiten Laschenelementen übereinanderliegende Rastlaschen zumindest teilweise versetzt zueinander in den entsprechenden Aufnahmeöffnungen angeordnet sind. Durch diese Ausgestaltung ergibt sich eine mindestens dreilagige Trageverpackung, die dadurch eine deutlich verbesserte Stabilität als bekannte Tragevorrichtungen ausweist. Dies ergibt sich auch ohne ein Verkleben oder Verbinden der einzelnen Lagen miteinander. Da die erfindungsgemäße Trageverpackung ebenfalls aus Karton gefertigt werden kann, ist diese zudem nachhaltig und umwelt- beziehungsweise ressourcenschonend herstellbar. Die zueinander versetzte Anordnung der Rastlaschen in den übereinanderliegenden Aufnahmeöffnungen sorgt zudem für einen sicheren Halt der darin aufgenommenen Gegenstände, da durch diese erfindungsgemäße Konstruktion die Reibungskräfte und damit die Rückhaltekräfte der Rastlaschen deutlich erhöht sind.

In einer weiteren vorteilhaften Ausgestaltung der erfindungsgemäßen Trageverpackung kann das Aneinanderliegen des Deckelwandelements mit dem ersten oder zweiten Verstärkungslasche sowie das Aneinanderliegen der ersten oder zweiten Verstärkungslasche mit dem jeweiligen ersten oder zweiten Laschenelement in einer Z-Faltung ausgeführt sein. Durch diese Ausgestaltung wird eine besonders stabile Trageverpackung ermöglicht, da die Z-Faltung eine gleichmäßige und feste Verbindung zwischen den verschiedenen Elementen der Verpackung herstellt. Die Z-Faltung verleiht der erfindungsgemäßen Trageverpackung zusätzliche Festigkeit und Stabilität, was dazu beiträgt, dass die Flaschen oder Getränkedosen sicher transportiert werden können, ohne dass die Trageverpackung beschädigt wird.

In einer vorteilhaften Ausgestaltung der erfindungsgemäßen Trageverpackung ist vorgesehen, dass die Zwischenelemente aus jeweils zwei zueinander faltbaren und aneinanderliegenden Grifflaschen bestehen und die Grifflaschen jeweils mindestens eine Grifföffnung aufweist, derart, dass in gefaltetem Zustand der Grifflaschen die Grifföffnungen vollständig oder zumindest teilweise in Deckung zueinander sind und mindestens eine gemeinsame Grifföffnung ausbilden. Mit anderen Worten ist es vorgesehen, dass die Zwischenelemente aus zwei Teilen bestehen, die zusammen einen Griff bilden und diese Teile jeweils eine Öffnung besitzen. Wenn die beiden Teile zusammengefaltet werden, decken sich die Öffnungen zumindest teilweise und bilden so eine größere Öffnung für den Transport des Trageobjekts. Diese Ausführungsform bietet gegenüber herkömmlichen Trageverpackungen eine höhere Stabilität durch die zusätzliche Unterstützung der Grifflaschen. Die gemeinsame Grifföffnung ermöglicht einen komfortablen und sicheren Transport. Des Weiteren besteht die Möglichkeit, dass die Grifflaschen in gefaltetem Zustand über die ersten und zweiten Laschenelemente hinausragen. Mit anderen Worten ist es vorgesehen, dass die Grifflaschen, wenn sie zum Tragen zusammengefaltet sind, einen Teilbereich umfassen, der sich über die ersten und zweiten Laschenelemente erstreckt. Diese Ausgestaltung bietet den Vorteil eines erhöhten Tragekomforts.

In einer weiteren vorteilhaften Ausgestaltung der erfindungsgemäßen Trageverpackung können die jeweiligen Rastlaschen in den entsprechenden Aufnahmeöffnungen einen kompletten Innenring ausbilden, wobei die jeweiligen Rastlaschen in den entsprechenden Aufnahmeöffnungen mittels Schnittlinien voneinander getrennt sind. Durch die vollständige Ausgestaltung des Innenrings ist ein sicherer Halt der Gegenstände innerhalb der Aufnahmeöffnungen mittels der Rastlaschen gewährleistet.

In einer weiteren vorteilhaften Ausgestaltung der erfindungsgemäßen Trageverpackung kann die Breite der ersten und/oder des zweiten Verstärkungslasche mindestens der Hälfte der Breite des Deckelwandelements, jeweils gemessen in einer Richtung senkrecht zu den Biegelinien, entsprechen. Mit anderen Worten ist es vorgesehen, dass die Breite der Verstärkungslaschen mindestens der Hälfte der Breite des Deckelwandelements entspricht, gemessen senkrecht zu den Biegelinien. Diese Ausgestaltung führt zu einer deutlich verbesserten Stabilität der Trageverpackung, da die Verstärkungslaschen durch ihre breite Auslegung den Karton besser stabilisieren und ein Durchbiegen oder Versagen verhindern können. Dies ist insbesondere bei der Aufnahme und dem Transport von Gegenständen mit größerer Belastung relevant, beispielsweise wenn Flaschen oder Dosen in der Verpackung transportiert werden.

In einer vorteilhaften Ausgestaltung der erfindungsgemäßen Trageverpackung ist vorgesehen, dass an dem Deckelwandelement ungefähr senkrecht zu den ersten und zweiten Verstärkungslaschen jeweils eine Seitenwand angelenkt ist, wobei die Seitenwände jeweils Verbindungslaschen zur Ausbildung eines Umgriffs um die in der Trageverpackung aufgenommenen Gegenstände aufweisen und/oder an dem ersten und zweiten Laschenelement gegenüber dem entsprechenden ersten und zweiten Verstärkungselement jeweils eine Seitenwand angelenkt ist, wobei die Seitenwände jeweils Verbindungslaschen zur Ausbildung eines Umgriffs aufweisen. Mit anderen Worten ist es vorgesehen, dass an dem Deckelwandelement der Trageverpackung senkrecht zu den Verstärkungslaschen zusätzliche Seitenwände angebracht sind. Diese Seitenwände sind mit Verbindungslaschen ausgestattet, welche einen sicheren Umgriff um die in der Verpackung befindlichen Gegenstände bilden. Dieser Aufbau bietet gegenüber herkömmlichen Trageverpackungen verbesserte Stabilität und Sicherheit für die transportierten Gegenstände. Die zusätzlichen Seitenwände verleihen der Verpackung mehr Festigkeit und verhindern, dass sich die Inhalte bei Transport oder Gebrauch bewegen. Durch den Umgriff mit den Verbindungslaschen wird ein sicherer Halt der Gegenstände gewährleistet, was besonders beim Transport empfindlicher Flaschen, Dosen oder Becher von Bedeutung ist.

In einer vorteilhaften Ausgestaltung der erfindungsgemäßen Trageverpackungen gemäß dem ersten oder zweiten Aspekt der Erfindung ist vorgesehen, dass die Trageverpackungen einstückig ausgebildet sind. Mit anderen Worten ist es vorgesehen, dass die Trageverpackung nicht aus mehreren Einzelteilen besteht, sondern als Ganzes gefertigt wird. Diese Ausgestaltung der Erfindung bietet mehrere technische Vorteile. Zunächst einmal ist eine einstückige Trageverpackung in der Regel stabiler als eine aus mehreren Einzelteilen zusammengebaute Verpackung. Dies ist insbesondere dann vorteilhaft, wenn schwere oder sperrige Gegenstände, wie beispielsweise Flaschen oder Getränkedosen, transportiert werden sollen. Ein weiterer Vorteil einer einstückigen Trageverpackung ist ihre einfache Handhabung. Da sie nicht aus mehreren Einzelteilen zusammengebaut werden muss, ist sie schneller und einfacher zu verwenden als herkömmliche Trageverpackungen aus Karton. Zusätzlich kann eine einstückige Trageverpackung aus Karton auch kosteneffektiver sein als herkömmliche Trageverpackungen. Da sie nicht aus mehreren Einzelteilen besteht, sind die Produktionskosten niedriger und es fallen weniger Montage- und Verpackungsaufwände an. Des Weiteren ist eine einstückige Trageverpackung aus Karton umweltfreundlicher als herkömmliche Trageverpackungen. Da sie nicht aus mehreren Einzelteilen besteht, entsteht weniger Verpackungsabfall und es wird weniger Material benötigt. Dies trägt dazu bei, Ressourcen zu schonen und die Umweltbelastung zu reduzieren.

In weiteren vorteilhaften Ausgestaltungen der erfindungsgemäßen Trageverpackungen können diese aus Papier, Karton, Wellpappe oder Kunststoff bestehen. Die Verwendung von Papier, Karton, Wellpappe oder Kunststoff als Material ermöglicht es, eine Trageverpackung zu entwerfen, die den Bedürfnissen des jeweiligen Anwendungsbereichs entspricht und gleichzeitig langlebig ist.

Weitere Merkmale und deren Vorteile ergeben sich aus der Beschreibung des ersten Erfindungsaspekts, wobei vorteilhafte Ausgestaltungen des ersten Erfindungsaspekts als vorteilhafte Ausgestaltungen des zweiten Erfindungsaspekts und umgekehrt anzusehen sind.

Ein dritter Aspekt der Erfindung betrifft einen Zuschnitt für die Herstellung einer Trageverpackung zur Aufnahme und den Transport von Gegenständen, insbesondere von Flaschen, Dosen, Bechern oder ähnlichen Gegenständen, umfassend wenigstens ein Deckelwandelement mit mindestens einer Aufnahmeöffnung zur Aufnahme eines Teilbereichs des Gegenstands. Des Weiteren sind jeweils ein über jeweils mindestens eine Biegelinie an sich gegenüberliegenden Seiten des Deckelwandelements angeordnete erste und zweite Verstärkungslaschen zur jeweiligen Anlage an eine Oberfläche des Deckelwandelements in gefaltetem Zustand des Zuschnitts ausgebildet, wobei die ersten und zweiten Verstärkungslaschen jeweils mindestens eine weitere Aufnahmeöffnung zur Aufnahme eines Teilbereichs des Gegenstands umfassen. Die weiteren Aufnahmeöffnungen sind dabei derart angeordnet, dass sie bei einem Aneinanderliegen des Deckelwandelements und der Verstärkungslaschen mit der Aufnahmeöffnung des Deckelwandelements vollständig oder zumindest teilweise in Deckung sind. Zudem weisen die Aufnahmeöffnung des Deckelwandelements und die weiteren Aufnahmeöffnungen der ersten und zweiten Verstärkungslasche mehrere in die jeweilige Aufnahmeöffnung hineinragende Rastlaschen auf, wobei bei einem Aneinanderliegen des Deckelwandelements mit der ersten und zweiten Verstärkungslasche in gefaltetem Zustand des Zuschnitts übereinanderliegende Rastlaschen zumindest teilweise versetzt zueinander in den entsprechenden Aufnahmeöffnungen angeordnet sind. Durch diese Ausgestaltung des erfindungsgemäßen Zuschnitts ergibt sich in zusammengefaltetem Zustand des Zuschnittes eine mindestens zweilagige Trageverpackung, die dadurch eine deutlich verbesserte Stabilität als bekannte Tragevorrichtungen ausweist. Dies ergibt sich auch ohne ein Verkleben oder Verbinden der einzelnen Lagen miteinander. Da der erfindungsgemäße Zuschnitt ebenfalls aus Karton gefertigt werden kann, ist dieser zudem nachhaltig und umwelt- beziehungsweise ressourcenschonend herstellbar. Die zueinander versetzte Anordnung der Rastlaschen in den übereinanderliegenden Aufnahmeöffnungen sorgt zudem für einen sicheren Halt der darin aufgenommenen Gegenstände, da durch diese erfindungsgemäße Konstruktion die Reibungskräfte und damit die Rückhaltekräfte der Rastlaschen deutlich erhöht sind. Zudem besteht die Möglichkeit, dass die jeweiligen Rastlaschen in den entsprechenden Aufnahmeöffnungen einen kompletten Innenring ausbilden, wobei die jeweiligen Rastlaschen in den entsprechenden Aufnahmeöffnungen mittels Schnittlinien voneinander getrennt sind. Durch dies Ausgestaltung und Anordnung der Rastlaschen erhöht sich deren Rückhaltekraft insgesamt deutlich. Die erfindungsgemäße Konstruktion ermöglicht zudem die kostengünstige Herstellung einer im Vergleich zum Stand der Technik sehr stabilen Trageverpackung zur sicheren Aufnahme und den sicheren Transport von Gegenständen, insbesondere von Flaschen, Dosen, Bechern oder ähnlichen Gegenständen.

In einer weiteren vorteilhaften Ausgestaltung des erfindungsgemäßen Zuschnitts kann die Breite der ersten und/oder des zweiten Verstärkungslasche mindestens der Hälfte der Breite des Deckelwandelements, jeweils gemessen in einer Richtung senkrecht zu den Biegelinien, entsprechen. Mit anderen Worten ist es vorgesehen, dass die Breite der Verstärkungslaschen mindestens der Hälfte der Breite des Deckelwandelements entspricht, gemessen senkrecht zu den Biegelinien. Diese Ausgestaltung führt zu einer deutlich verbesserten Stabilität der aus dem erfindungsgemäßen Zuschnitt hergestellten Trageverpackung, da die Verstärkungslaschen durch ihre breite Auslegung den Karton besser stabilisieren und ein Durchbiegen oder Versagen verhindern können. Dies ist insbesondere bei der Aufnahme und dem Transport von Gegenständen mit größerer Belastung relevant, beispielsweise wenn Flaschen oder Dosen in der Verpackung transportiert werden.

In einer weiteren vorteilhaften Ausgestaltung des erfindungsgemäßen Zuschnitts ist vorgesehen, dass das Deckelwandelement und die erste und zweite Verstärkungslasche jeweils mindestens eine Grifföffnung aufweisen, derart, dass sie in gefaltetem Zustand des Deckelwandelements mit der ersten und zweiten Verstärkungslasche vollständig oder zumindest teilweise in Deckung zueinander sind und mindestens eine gemeinsame Grifföffnung ausbilden. Mit anderen Worten ist es vorgesehen, dass das Deckelwandelement sowie die erste und zweite Verstärkungslasche jeweils Griffe aufweisen, die sich beim Zusammenfalten überlappen und so eine gemeinsame, nutzbare Grifföffnung bilden. Diese Ausgestaltung bietet den Vorteil, dass der Transport der aus dem erfindungsgemäßen Zuschnitt hergestellten Trageverpackung durch die gemeinsamen Grifföffnungen vereinfacht wird. Da die Grifföffnungen durch das Überlappen der Elemente entstehen, ist die Konstruktion robust und gleichzeitig platzsparend.

In einer weiteren vorteilhaften Ausgestaltung des erfindungsgemäßen Zuschnitts ist vorgesehen, dass an dem Deckelwandelement ungefähr senkrecht zu den ersten und zweiten Verstärkungslaschen jeweils eine Seitenwand angelenkt ist, wobei die Seitenwände jeweils Verbindungslaschen zur Ausbildung eines Umgriffs in gefaltetem Zustand des Zuschnitts um die in der Trageverpackung aufgenommenen Gegenstände aufweisen. Mit anderen Worten ist es vorgesehen, dass an dem Deckelwandelement jeweils eine Seitenwand senkrecht zu den Verstärkungslaschen angelenkt ist, welche wiederum Verbindungslaschen für einen Umgriff um die transportierten Gegenstände besitzen. Diese Anordnung ermöglicht eine verbesserte Stabilität der mittels des erfindungsgemäßen Zuschnitts hergestellten Trageverpackung, da die Seitenwände zusätzlichen Halt bieten und die Gegenstände besser gesichert werden können. Der Umgriff durch die Verbindungslaschen sorgt für einen sicheren Halt der Gegenstände innerhalb der Trageverpackung und verhindert so ein Verrutschen oder Herausfallen während des Transports.

Weitere Merkmale und deren Vorteile ergeben sich aus der Beschreibung des ersten und zweiten Erfindungsaspekts, wobei vorteilhafte Ausgestaltungen des ersten und zweiten Erfindungsaspekts als vorteilhafte Ausgestaltungen des dritten Erfindungsaspekts und umgekehrt anzusehen sind.

Ein vierter Aspekt der Erfindung betrifft einen weiteren Zuschnitt für die Herstellung einer Trageverpackung zur Aufnahme und den Transport von Gegenständen, insbesondere von Flaschen, Dosen, Bechern oder ähnlichen Gegenständen. der Zuschnitt umfasst dabei wenigstens ein Deckelwandelement mit mindestens einer Aufnahmeöffnung zur Aufnahme eines Teilbereichs des Gegenstands. Zudem sind jeweils ein über jeweils mindestens eine Biegelinie an sich gegenüberliegenden Seiten des Deckelwandelements angeordnete erste und zweite Verstärkungslaschen zur jeweiligen Anlage an eine Oberfläche des Deckelwandelements in gefaltetem Zustand des Zuschnitts. Zudem sind jeweils ein an der dem Deckelwandelement gegenüberliegenden Seiten der jeweiligen ersten und zweiten Verstärkungslasche direkt über jeweils mindestens eine Biegelinie oder indirekt über mindestens ein Zwischenelement angeordnete erste und zweite Laschenelemente zur jeweiligen Anlage an eine Oberfläche der jeweiligen ersten und zweiten Verstärkungslasche in gefaltetem Zustand des Zuschnitts ausgebildet. Dabei umfassen die ersten und zweiten Verstärkungslaschen und die ersten und zweiten Laschenelemente jeweils mindestens eine weitere Aufnahmeöffnung zur Aufnahme eines Teilbereichs des Gegenstands, wobei die weiteren Aufnahmeöffnungen derart angeordnet sind, dass sie bei einem Aneinanderliegen des Deckelwandelements mit der ersten und zweiten Verstärkungslasche und den ersten und zweiten Verstärkungslaschen mit den ersten und zweiten Laschenelementen mit der Aufnahmeöffnung des Deckelwandelements vollständig oder zumindest teilweise in Deckung sind. Des Weiteren weisen die Aufnahmeöffnung des Deckelwandelements und/oder die weiteren Aufnahmeöffnungen der ersten und zweiten Verstärkungslasche und/oder die Aufnahmeöffnungen der ersten und zweiten Laschenelemente mehrere in die jeweilige Aufnahmeöffnung hineinragende Rastlaschen auf, wobei bei einem Aneinanderliegen des Deckelwandelements mit der ersten und zweiten Verstärkungslasche sowie mit den ersten und zweiten Laschenelementen übereinanderliegende Rastlaschen zumindest teilweise versetzt zueinander in den entsprechenden Aufnahmeöffnungen angeordnet sind. Durch diese Ausgestaltung ergibt sich durch eine entsprechende Faltung des Zuschnitts eine mindestens dreilagige Trageverpackung, die dadurch eine deutlich verbesserte Stabilität als bekannte Tragevorrichtungen ausweist. Dies ergibt sich auch ohne ein Verkleben oder Verbinden der einzelnen Lagen miteinander. Da der erfindungsgemäße Zuschnitt ebenfalls aus Karton gefertigt werden kann, ist dieser zudem nachhaltig und umwelt- beziehungsweise ressourcenschonend herstellbar. Die zueinander versetzte Anordnung der Rastlaschen in den übereinanderliegenden Aufnahmeöffnungen sorgt zudem für einen sicheren Halt der darin aufgenommenen Gegenstände, da durch diese erfindungsgemäße Konstruktion die Reibungskräfte und damit die Rückhaltekräfte der Rastlaschen deutlich erhöht sind.

In einer vorteilhaften Ausgestaltung des erfindungsgemäßen Zuschnitts ist vorgesehen, dass die Zwischenelemente aus jeweils zwei zueinander faltbaren und aneinanderliegenden Grifflaschen bestehen und die Grifflaschen jeweils mindestens eine Grifföffnung aufweist, derart, dass in gefaltetem Zustand der Grifflaschen die Grifföffnungen vollständig oder zumindest teilweise in Deckung zueinander sind und mindestens eine gemeinsame Grifföffnung ausbilden. Mit anderen Worten ist es vorgesehen, dass die Zwischenelemente aus zwei Teilen bestehen, die zusammen einen Griff bilden und diese Teile jeweils eine Öffnung besitzen. Wenn die beiden Teile zusammengefaltet werden, decken sich die Öffnungen zumindest teilweise und bilden so eine größere Öffnung für den Transport des Trageobjekts. Diese mittels des erfindungsgemäßen Zuschnitts hergestellte Ausführungsform der Trageverpackung bietet gegenüber herkömmlichen Trageverpackungen eine höhere Stabilität durch die zusätzliche Unterstützung der Grifflaschen. Die gemeinsame Grifföffnung ermöglicht einen komfortablen und sicheren Transport. Des Weiteren besteht die Möglichkeit, dass die Grifflaschen in gefaltetem Zustand über die ersten und zweiten Laschenelemente hinausragen. Mit anderen Worten ist es vorgesehen, dass die Grifflaschen, wenn sie zum Tragen zusammengefaltet sind, einen Teilbereich umfassen, der sich über die ersten und zweiten Laschenelemente erstreckt. Diese Ausgestaltung bietet den Vorteil eines erhöhten Tragekomforts.

In einer weiteren vorteilhaften Ausgestaltung des erfindungsgemäßen Zuschnitts können die jeweiligen Rastlaschen in den entsprechenden Aufnahmeöffnungen einen kompletten Innenring ausbilden, wobei die jeweiligen Rastlaschen in den entsprechenden Aufnahmeöffnungen mittels Schnittlinien voneinander getrennt sind. Durch die vollständige Ausgestaltung des Innenrings ist ein sicherer Halt der Gegenstände innerhalb der Aufnahmeöffnungen mittels der Rastlaschen gewährleistet.

In einer weiteren vorteilhaften Ausgestaltung des erfindungsgemäßen Zuschnitts kann die Breite der ersten und/oder des zweiten Verstärkungslasche mindestens der Hälfte der Breite des Deckelwandelements, jeweils gemessen in einer Richtung senkrecht zu den Biegelinien, entsprechen. Mit anderen Worten ist es vorgesehen, dass die Breite der Verstärkungslaschen mindestens der Hälfte der Breite des Deckelwandelements entspricht, gemessen senkrecht zu den Biegelinien. Diese Ausgestaltung führt zu einer deutlich verbesserten Stabilität der mittels des erfindungsgemäßen Zuschnitts hergestellten Trageverpackung, da die Verstärkungslaschen durch ihre breite Auslegung den Karton besser stabilisieren und ein Durchbiegen oder Versagen verhindern können. Dies ist insbesondere bei der Aufnahme und dem Transport von Gegenständen mit größerer Belastung relevant, beispielsweise wenn Flaschen oder Dosen in der Verpackung transportiert werden.

In einer vorteilhaften Ausgestaltung des erfindungsgemäßen Zuschnitts ist vorgesehen, dass an dem Deckelwandelement ungefähr senkrecht zu den ersten und zweiten Verstärkungslaschen jeweils eine Seitenwand angelenkt ist, wobei die Seitenwände jeweils Verbindungslaschen zur Ausbildung eines Umgriffs um die in der mittels des Zuschnitts hergestellten Trageverpackung aufgenommenen Gegenstände aufweisen und/oder an dem ersten und zweiten Laschenelement gegenüber dem entsprechenden ersten und zweiten Verstärkungselement jeweils eine Seitenwand angelenkt ist, wobei die Seitenwände jeweils Verbindungslaschen zur Ausbildung eines Umgriffs aufweisen. Mit anderen Worten ist es vorgesehen, dass an dem Deckelwandelement des Zuschnitts beziehungsweise der daraus hergestellten Trageverpackung senkrecht zu den Verstärkungslaschen zusätzliche Seitenwände angebracht sind. Diese Seitenwände sind mit Verbindungslaschen ausgestattet, welche einen sicheren Umgriff um die in der Verpackung befindlichen Gegenstände bilden. Dieser Aufbau bietet gegenüber herkömmlichen Trageverpackungen verbesserte Stabilität und Sicherheit für die transportierten Gegenstände. Die zusätzlichen Seitenwände verleihen der Verpackung mehr Festigkeit und verhindern, dass sich die Inhalte bei Transport oder Gebrauch bewegen. Durch den Umgriff mit den Verbindungslaschen wird ein sicherer Halt der Gegenstände gewährleistet, was besonders beim Transport empfindlicher Flaschen, Dosen oder Becher von Bedeutung ist.

In einer vorteilhaften Ausgestaltung der erfindungsgemäßen Zuschnitte gemäß dem dritten oder vierten Aspekt der Erfindung ist vorgesehen, dass die Zuschnitte jeweils einstückig ausgebildet sind. Mit anderen Worten ist es vorgesehen, dass die Zuschnitte nicht aus mehreren Einzelteilen besteht, sondern als Ganzes gefertigt werden. Ein Vorteil eines einstückigen Zuschnitts ist dessen einfache Handhabung und Herstellung. Zusätzlich kann ein einstückiger Zuschnitt aus Karton auch kosteneffektiver sein als herkömmliche Zuschnitte. Da sie nicht aus mehreren Einzelteilen bestehen, sind die Produktionskosten niedriger und es fallen weniger Montage- und Verpackungsaufwände an. Des Weiteren ist ein einstückiger Zuschnitt aus Karton umweltfreundlicher als herkömmliche Zuschnitte für Trageverpackungen. Da sie nicht aus mehreren Einzelteilen bestehen, entsteht zudem weniger Verpackungsabfall und es wird weniger Material benötigt. Dies trägt dazu bei, Ressourcen zu schonen und die Umweltbelastung zu reduzieren.

In weiteren vorteilhaften Ausgestaltungen der erfindungsgemäßen Zuschnitte können diese aus Papier, Karton, Wellpappe oder Kunststoff bestehen. Die Verwendung von Papier, Karton, Wellpappe oder Kunststoff als Material ermöglicht es, Zuschnitte zu entwerfen, die den Bedürfnissen des jeweiligen Anwendungsbereichs entsprechen.

Weitere Merkmale und deren Vorteile ergeben sich aus der Beschreibung des ersten, zweiten und dritten Erfindungsaspekts, wobei vorteilhafte Ausgestaltungen des ersten, zweiten und dritten Erfindungsaspekts als vorteilhafte Ausgestaltungen des vierten Erfindungsaspekts und umgekehrt anzusehen sind.

Weitere Vorteile, Merkmale und Einzelheiten der Erfindung ergeben sich aus der nachfolgenden Beschreibung mehrerer Ausführungsbeispiele sowie anhand der Zeichnungen. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen, oder in Alleinstellung verwendbar, ohne den Rahmen der Erfindung zu verlassen.

Es zeigen:
- Figur 1: eine schematische Darstellung einer erfindungsgemäßen Tragevorrichtung gemäß einer ersten Ausführungsform;
- Figur 2: eine schematische Darstellung eines erfindungsgemäßen Zuschnitts zur Herstellung einer Tragevorrichtung gemäß Figur 1;
- Figur 3: eine Ausschnittvergrößerung gemäß Figur 2;
- Figur 4: eine schematische Darstellung einer erfindungsgemäßen Tragevorrichtung gemäß einer zweiten Ausführungsform;
- Figur 5: eine schematische Darstellung eines erfindungsgemäßen Zuschnitts zur Herstellung einer Tragevorrichtung gemäß Figur 4.

Die Figuren 1 bis 3 zeigen ein erstes Ausführungsbespiel einer Tragevorrichtung 10 und einen entsprechenden Zuschnitt 100 zur Herstellung der Tragevorrichtung 10. Die Figuren 4 und 5 zeigen ein zweites Ausführungsbespiel einer Tragevorrichtung 10 und einen entsprechenden Zuschnitt 102 zur Herstellung der Tragevorrichtung 10. Die Figuren 1 bis 5 werden im Folgenden jeweils in Zusammenschau beschrieben, wobei gleiche Bezugszeichen in den Figuren gleiche Merkmale der Tragevorrichtung 10 oder der Zuschnitte 100, 102 bezeichnen.

Unter den Begriffen "Faltlinie" oder "Biegelinie" werden Linien verstanden, entlang derer entsprechende Elemente des Behälters in vorbestimmten Winkeln zueinander bringbar sind. Unter "Biegelinien" werden auch Falt-, Rill- oder Perforationslinien oder Kombinationen daraus verstanden. Unter "Faltlinien" werden auch Rill-, Biege- oder Perforationslinien oder Kombinationen daraus verstanden. Es ist aber auch möglich, dass die genannten Linien in Kombination mit einer oder mehreren Schnittlinien ausgebildet sind.

Figur 1 zeigt eine schematische Darstellung der Tragevorrichtung 10 gemäß einer ersten Ausführungsform. Die Trageverpackung 10 dient zur Aufnahme und dem Transport von Gegenständen 12, insbesondere von Flaschen, Dosen, Bechern oder ähnlichen Gegenständen. Im dargestellten Ausführungsbeispiel dient die Trageverpackung 10 zur Aufnahme und dem Transport von Flaschen 12.

Die Trageverpackung 10 weist dabei ein Deckelwandelement 14 auf, wobei das Deckelwandelement 14 mehrere Aufnahmeöffnungen 24 zur Aufnahme eines Teilbereichs des jeweiligen Gegenstands 12 aufweist. An den sich gegenüberliegenden Seiten des Deckelwandelements 14 ist jeweils über eine Biegelinie 16, 18 eine erste bzw. eine zweite Verstärkungslasche 20, 22 angeordnet. Die erste und zweite Verstärkungslasche 20, 22 dient dabei zur jeweiligen Anlage an eine Oberfläche des Deckelwandelements 14. In dem dargestellten Ausführungsbeispiel liegen die Verstärkungslaschen 20, 22 an einer nach innen gerichteten Oberfläche des Deckelwandelementes 14 an.

Aus den Figuren 2 und 3, die den Zuschnitt 100 zur Herstellung der Tragevorrichtung 10 zeigen, ist zudem erkennbar, dass die ersten und zweiten Verstärkungslaschen 20, 22 weitere Aufnahmeöffnungen 26, 28 zur Aufnahme eines weiteren Teilbereichs des jeweiligen Gegenstands 12 aufweisen. Die weiteren Aufnahmeöffnungen 26, 28 sind dabei derart angeordnet, dass sie bei einem Aneinanderliegen des Deckelwandelements 14 und der Verstärkungslaschen 20, 22 mit der Aufnahmeöffnung 24 des Deckelwandelements 14 vollständig in Deckung sind.

Zudem wird aus den Figuren 1 bis 3 deutlich, dass die Aufnahmeöffnung 24 des Deckelwandelements 14 und die weiteren Aufnahmeöffnungen 26, 28 der ersten und zweiten Verstärkungslasche 20, 22 mehrere in die jeweilige Aufnahmeöffnung 24, 22 ragende Rastlaschen 30, 32, 34 aufweisen, die zudem versetzt zueinander in den entsprechenden Aufnahmeöffnungen angeordnet sind. Dies wird insbesondere aus Figur 3 deutlich.

Zudem erkennt man, dass die jeweiligen Rastlaschen 30, 32, 34 in den entsprechenden Aufnahmeöffnungen 24, 26, 28 einen kompletten Innenring ausbilden. Die jeweiligen Rastlaschen 30, 32, 34 sind dabei in den entsprechenden Aufnahmeöffnungen 24, 26, 28 mittels Schnittlinien 36, 38, 40 voneinander getrennt.

Insbesondere aus Figur 1 wird deutlich, dass an dem Deckelwandelement 14 ungefähr senkrecht zu den ersten und zweiten Verstärkungslaschen 20, 22 jeweils eine Seitenwand 48, 50 angelenkt ist, wobei die Seitenwände 48, 50 jeweils Verbindungslaschen 52, 54, 56, 58 zur Ausbildung eines Umgriffs um die in der Trageverpackung 10 aufgenommenen Gegenstände 12 aufweisen. Die Seitenwände 48, 50 sind dabei über Biegelinien 60, 62 an dem Deckelwandelement 14 angelenkt. Die jeweiligen Verbindungslaschen 52, 54, 56, 58 sind insbesondere miteinander verklebt. Es ist aber auch denkbar, andere Verbindungsarten zu verwenden.

Aus Figur 2 wird zudem deutlich, dass das Deckelwandelement 14 und die erste und zweite Verstärkungslasche 20, 22 jeweils Grifföffnungen 42, 44, 46 aufweisen, derart, dass sie in gefaltetem Zustand des Deckelwandelements 14 mit der ersten und zweiten Verstärkungslasche 20, 22 vollständig in Deckung zueinander sind und zwei gemeinsame Grifföffnungen ausbilden.

Aus Figur 3 wird deutlich, dass die Rastlaschen 30 des Deckelwandelements 14 relativ zu den Rastlaschen 38, 40 der Verstärkungslaschen 20, 22 versetzt angeordnet sind (vergleiche Linie B - B'). Durch die versetzte Anordnung der Rastlaschen 38, 40 relativ zu den Rastlaschen 30 ergibt sich ein deutlich verbesserter Halt der Gegenstände 12 innerhalb der Aufnahmeöffnungen 24, 26, 28 und damit innerhalb der Trageverpackung 10.

Die Figuren 4 und 5 zeigen ein zweites Ausführungsbeispiel der Tragevorrichtung 10 und die Ausgestaltung des entsprechenden Zuschnitts 102 zur Herstellung der Tragevorrichtung 10. Der Aufbau der Tragevorrichtung 10 gemäß dem zweiten Ausführungsbeispiel entspricht in wesentlichen Elementen dem Aufbau der Tragevorrichtung gemäß dem ersten Ausführungsbeispiel. Im Unterschied zu der in Figur 1 gezeigten Tragevorrichtung sind an den Verstärkungslaschen 20, 22 jeweils Zwischenelemente 64, 66; 76, 78 über Biegelinien 16a, 18a angelenkt. Die Zwischenelemente 64, 66; 76, 78 bestehen dabei jeweils aus zwei zueinander faltbaren und aneinanderliegenden Grifflaschen. Die Grifflaschen weisen jeweils eine Grifföffnung 88, 90 auf, derart, dass in gefalteten Zustand der Grifflaschen die Grifföffnungen 88, 90 vollständig in Deckung zueinander sind und eine gemeinsame Grifföffnung ausbilden.

Zudem erkennt man aus Figur 4, dass die Grifflaschen in gefalteten Zustand über die ersten und zweiten Laschenelemente 68, 80 hinausragen. Die ersten und zweiten Laschenelemente 68, 80 sind dabei über Biegelinien 96 an den jeweiligen Zwischenelementen 66, 78 angelenkt. Die Zwischenelemente 64, 66 sind über eine Biegelinie 94, die Zwischenelemente 76, 80 ebenfalls über eine Biegelinie 94 miteinander verbunden. Des Weiteren erkennt man, dass über entsprechende Biegelinien 98 die Seitenwände 70, 82 mit dem ersten bzw. dem zweiten Laschenelement 68, 82 verbunden sind. Die Seitenwände 70, 82 weisen dabei jeweils Verbindungslaschen, 72, 74; 84, 86 auf, die in gefalteten Zustand des Zuschnitts 102 einen Umgriff um die Gegenstände 12 ausbilden.

Des Weiteren erkennt man, dass in den Grifföffnungen 90 der Zwischenelemente 66, 76 jeweils ein Verstärkungselement 92 angeordnet ist.

Die ersten und zweiten Laschenelemente 68, 80 weisen jeweils weitere Aufnahmeöffnungen 104, 106 zur Aufnahme eines entsprechenden Teilbereichs der Gegenstände 12 auf. Die weiteren Aufnahmeöffnungen 104, 106 sind dabei derart angeordnet, dass sie bei einem Aneinanderliegen des Deckelwandelementes 14 mit der ersten und zweiten Verstärkungslasche 20, 22 und den ersten und zweiten Verstärkungslaschen 20, 22 mit den ersten und zweiten Laschenelementen 68, 80 mit der Aufnahmeöffnung 24 des Deckelwandelementes 14 vollständig in Deckung sind.

Insbesondere aus Figur 5 wird deutlich, dass die Aufnahmeöffnung 26, 28 der ersten und zweiten Verstärkungslasche 20, 22 und die Aufnahmeöffnung 104, 106 der ersten und zweiten Laschenelemente 68, 80 mehrere in die jeweilige Aufnahmeöffnung 26, 28, 104, 106 hineinragende Rastlaschen 30, 32, 108, 110 aufweisen. Bei einem Aneinanderliegen des Deckelwandelementes 14 mit der ersten und zweiten Verstärkungslasche 20, 22 sowie mit den ersten und zweiten Laschenelementen 68, 80 liegen die Rastlaschen 32, 108; 34, 110 übereinander und sind zueinander versetzt angeordnet. Des Weiteren wird deutlich, dass die jeweiligen Rastlaschen 32, 34, 108, 110 in den entsprechenden Aufnahmeöffnungen 26, 28, 104, 106 wiederum einen kompletten Innenring ausbilden. Die jeweiligen Rastlaschen 32, 34, 108, 110 sind dabei in den entsprechenden Aufnahmeöffnungen 26, 28, 104, 106 mittels der Schnittlinien 38, 40, 112, 114 voneinander getrennt.

Die vorhergehenden Trageverpackungen und Zuschnitte sind jeweils einstückig ausgebildet und bestehen insbesondere aus Karton, Papier oder vergleichbaren Materialien.

## Patentansprüche

1. Trageverpackung (10) zur Aufnahme und den Transport von Gegenständen (12), insbesondere von Flaschen, Dosen, Bechern oder ähnlichen Gegenständen, umfassend wenigstens
- ein Deckelwandelement (14) umfassend mindestens eine Aufnahmeöffnung (24) zur Aufnahme eines Teilbereichs des Gegenstands (12),
- jeweils ein über jeweils mindestens eine Biegelinie (16, 18) an sich gegenüberliegenden Seiten des Deckelwandelements (14) angeordnete erste und zweite Verstärkungslaschen (20, 22) zur jeweiligen Anlage an eine Oberfläche des Deckelwandelements (14), wobei die ersten und zweiten Verstärkungslaschen (20, 22) jeweils mindestens eine weitere Aufnahmeöffnung (26, 28) zur Aufnahme eines Teilbereichs des Gegenstands (12) umfassen und die weiteren Aufnahmeöffnungen (26, 28) derart angeordnet sind, dass sie bei einem Aneinanderliegen des Deckelwandelements (14) und der Verstärkungslaschen (20, 22) mit der Aufnahmeöffnung (24) des Deckelwandelements (14) vollständig oder zumindest teilweise in Deckung sind und
- die Aufnahmeöffnung (24) des Deckelwandelements (14) und die weiteren Aufnahmeöffnungen (26, 28) der ersten und zweiten Verstärkungslasche (20, 22) mehrere in die jeweilige Aufnahmeöffnung (24, 26, 28) hineinragende Rastlaschen (30, 32, 34) aufweist, wobei bei einem Aneinanderliegen des Deckelwandelements (14) mit der ersten und zweiten Verstärkungslasche (20, 22) übereinanderliegende Rastlaschen (30, 32; 30, 34) zumindest teilweise versetzt zueinander in den entsprechenden Aufnahmeöffnungen angeordnet sind.

2. Trageverpackung nach Anspruch 1,
**dadurch gekennzeichnet,**
**dass** die jeweiligen Rastlaschen (30, 32, 34) in den entsprechenden Aufnahmeöffnungen (24, 26, 28) einen kompletten Innenring ausbilden, wobei die jeweiligen Rastlaschen (30, 32, 34) in den entsprechenden Aufnahmeöffnungen (24, 26, 28) mittels Schnittlinien (36, 38, 40) voneinander getrennt sind.

3. Trageverpackung nach Anspruch 1 oder 2,
**dadurch gekennzeichnet,**
**dass** die Breite der ersten und/oder des zweiten Verstärkungslasche (20, 22) mindestens der Hälfte der Breite des Deckelwandelements (14), jeweils gemessen in einer Richtung senkrecht zu den Biegelinien (16, 18), entspricht.

4. Trageverpackung nach einem der vorhergehenden Ansprüche,
**dadurch gekennzeichnet,**
**dass** das Deckelwandelement (14) und die erste und zweite Verstärkungslasche (20, 22) jeweils mindestens eine Grifföffnung (24, 26, 28) aufweist, derart, dass sie in gefaltetem Zustand des Deckelwandelements (14) mit der ersten und zweiten Verstärkungslasche (20, 22) vollständig oder zumindest teilweise in Deckung zueinander sind und mindestens eine gemeinsame Grifföffnung ausbilden.

5. Trageverpackung nach einem der vorhergehenden Ansprüche,
**dadurch gekennzeichnet,**
**dass** an dem Deckelwandelement (14) ungefähr senkrecht zu den ersten und zweiten Verstärkungslaschen (20, 22) jeweils eine Seitenwand (48, 50) angelenkt ist, wobei die Seitenwände (48, 50) jeweils Verbindungslaschen (52, 54, 56, 58) zur Ausbildung eines Umgriffs um die in der Trageverpackung (10) aufgenommenen Gegenstände (12) aufweisen.

6. Trageverpackung (10) zur Aufnahme und den Transport von Gegenständen (12), insbesondere von Flaschen, Dosen, Bechern oder ähnlichen Gegenständen, umfassend wenigstens
- ein Deckelwandelement (14) umfassend mindestens eine Aufnahmeöffnung (24) zur Aufnahme eines Teilbereichs des Gegenstands (12),
- jeweils ein über jeweils mindestens eine Biegelinie (16, 18) an sich gegenüberliegenden Seiten des Deckelwandelements (14) angeordnete erste und zweite Verstärkungslaschen (20, 22) zur jeweiligen Anlage an eine Oberfläche des Deckelwandelements (14),
- jeweils ein an der dem Deckelwandelement (14) gegenüberliegenden Seiten der jeweiligen ersten und zweiten Verstärkungslasche (20, 22) direkt über jeweils mindestens eine Biegelinie oder indirekt über mindestens ein Zwischenelement (64, 66; 76, 78) angeordnete erste und zweite Laschenelemente (68, 80) zur jeweiligen Anlage an eine Oberfläche der jeweiligen ersten und zweiten Verstärkungslasche (20, 22), wobei die ersten und zweiten Verstärkungslaschen (20, 22) und die ersten und zweiten Laschenelemente (68, 80) jeweils mindestens eine weitere Aufnahmeöffnung (104, 106) zur Aufnahme eines Teilbereichs des Gegenstands (12) umfassen und die weiteren Aufnahmeöffnungen (104, 106) derart angeordnet sind, dass sie bei einem Aneinanderliegen des Deckelwandelements (14) mit der ersten und zweiten Verstärkungslasche (20, 22) und den ersten und zweiten Verstärkungslaschen (20, 22) mit den ersten und zweiten Laschenelementen (68, 80) mit der Aufnahmeöffnung (24) des Deckelwandelements (14) vollständig oder zumindest teilweise in Deckung sind und
- die Aufnahmeöffnung (24) des Deckelwandelements (14) und/oder die weiteren Aufnahmeöffnungen (26, 28) der ersten und zweiten Verstärkungslasche (20, 22) und/oder die Aufnahmeöffnungen (104, 106) der ersten und zweiten Laschenelemente (68, 80) mehrere in die jeweilige Aufnahmeöffnung (24, 26, 28, 104, 106) hineinragende Rastlaschen (32, 34, 108, 110) aufweist, wobei bei einem Aneinanderliegen des Deckelwandelements (14) mit der ersten und zweiten Verstärkungslasche (20, 22) sowie mit den ersten und zweiten Laschenelementen (68, 80) übereinanderliegende Rastlaschen (32, 108; 34, 110) zumindest teilweise versetzt zueinander in den entsprechenden Aufnahmeöffnungen angeordnet sind.

7. Trageverpackung nach Anspruch 6,
**dadurch gekennzeichnet,**
**dass** die Zwischenelemente (64, 66; 76, 78) aus jeweils zwei zueinander faltbaren und aneinanderliegenden Grifflaschen bestehen und die Grifflaschen jeweils mindestens eine Grifföffnung (88, 90) aufweist, derart, dass in gefaltetem Zustand der Grifflaschen die Grifföffnungen (88, 90) vollständig oder zumindest teilweise in Deckung zueinander sind und mindestens eine gemeinsame Grifföffnung ausbilden.

8. Trageverpackung nach Anspruch 7,
**dadurch gekennzeichnet,**
**dass** die Grifflaschen in gefaltetem Zustand über die ersten und zweiten Laschenelemente (68, 80) hinausragen.

9. Trageverpackung nach einem der Ansprüche 6 bis 8,
**dadurch gekennzeichnet,**
**dass** die jeweiligen Rastlaschen (32, 34, 108, 110) in den entsprechenden Aufnahmeöffnungen (26, 28, 104, 106) einen kompletten Innenring ausbilden, wobei die jeweiligen Rastlaschen (32, 34, 108, 110) in den entsprechenden Aufnahmeöffnungen (26, 28, 104, 106) mittels Schnittlinien (38, 40, 112, 114) voneinander getrennt sind.

10. Trageverpackung nach einem der Ansprüche 6 bis 9,
**dadurch gekennzeichnet,**
**dass** die Breite der ersten und/oder des zweiten Verstärkungslasche (20, 22) mindestens der Hälfte der Breite des Deckelwandelements (14), jeweils gemessen in einer Richtung senkrecht zu den Biegelinien (16, 18), entspricht.

11. Trageverpackung nach einem der vorhergehenden Ansprüche,
**dadurch gekennzeichnet,**
**dass** an dem Deckelwandelement (14) ungefähr senkrecht zu den ersten und zweiten Verstärkungslaschen (20, 22) jeweils eine Seitenwand (48, 50) angelenkt ist, wobei die Seitenwände (48, 50) jeweils Verbindungslaschen (52, 54, 56, 58) zur Ausbildung eines Umgriffs um die in der Trageverpackung (10) aufgenommenen Gegenstände (12) aufweisen und/oder an dem ersten und zweiten Laschenelement (68, 80) gegenüber dem entsprechenden ersten und zweiten Verstärkungselement (20, 22) jeweils eine Seitenwand (70, 82) angelenkt ist, wobei die Seitenwände (70, 82) jeweils Verbindungslaschen (72, 74, 84, 86) zur Ausbildung eines Umgriffs aufweisen.

12. Trageverpackung nach einem der vorhergehenden Ansprüche,
**dadurch gekennzeichnet,**
- **dass** die Trageverpackung (10) einstückig ausgebildet ist; und/oder
- **dass** die Trageverpackung (10) aus Papier, Karton, Wellpappe oder Kunststoff besteht.

13. Zuschnitt (100) für die Herstellung einer Trageverpackung (10) zur Aufnahme und den Transport von Gegenständen (12), insbesondere von Flaschen, Dosen, Bechern oder ähnlichen Gegenständen, umfassend wenigstens
- ein Deckelwandelement (14) umfassend mindestens eine Aufnahmeöffnung (24) zur Aufnahme eines Teilbereichs des Gegenstands (12),
- jeweils ein über jeweils mindestens eine Biegelinie (16, 18) an sich gegenüberliegenden Seiten des Deckelwandelements (14) angeordnete erste und zweite Verstärkungslaschen (20, 22) zur jeweiligen Anlage an eine Oberfläche des Deckelwandelements (14) in gefaltetem Zustand des Zuschnitts (100), wobei die ersten und zweiten Verstärkungslaschen (20, 22) jeweils mindestens eine weitere Aufnahmeöffnung (26, 28) zur Aufnahme eines Teilbereichs des Gegenstands (12) umfassen und die weiteren Aufnahmeöffnungen (26, 28) derart angeordnet sind, dass sie bei einem Aneinanderliegen des Deckelwandelements (14) und der Verstärkungslaschen (20, 22) mit der Aufnahmeöffnung (24) des Deckelwandelements (14) vollständig oder zumindest teilweise in Deckung sind und
- die Aufnahmeöffnung (24) des Deckelwandelements (14) und die weiteren Aufnahmeöffnungen (26, 28) der ersten und zweiten Verstärkungslasche (20, 22) mehrere in die jeweilige Aufnahmeöffnung (24, 26, 28) hineinragende Rastlaschen (30, 32, 34) aufweist, wobei bei einem Aneinanderliegen des Deckelwandelements (14) mit der ersten und zweiten Verstärkungslasche (20, 22) in gefaltetem Zustand des Zuschnitts (100) übereinanderliegende Rastlaschen (30, 32; 30, 34) zumindest teilweise versetzt zueinander in den entsprechenden Aufnahmeöffnungen angeordnet sind.

14. Zuschnitt (102) für die Herstellung einer Trageverpackung (10) zur Aufnahme und den Transport von Gegenständen (12), insbesondere von Flaschen, Dosen, Bechern oder ähnlichen Gegenständen, umfassend wenigstens
- ein Deckelwandelement (14) umfassend mindestens eine Aufnahmeöffnung (24) zur Aufnahme eines Teilbereichs des Gegenstands (12),
- jeweils ein über jeweils mindestens eine Biegelinie (16, 18) an sich gegenüberliegenden Seiten des Deckelwandelements (14) angeordnete erste und zweite Verstärkungslaschen (20, 22) zur jeweiligen Anlage an eine Oberfläche des Deckelwandelements (14) in einem gefaltetem Zustand des Zuschnitts (102),
- jeweils ein an der dem Deckelwandelement (14) gegenüberliegenden Seiten der jeweiligen ersten und zweiten Verstärkungslasche (20, 22) direkt über jeweils mindestens eine Biegelinie oder indirekt über mindestens ein Zwischenelement (64, 66; 76, 78) angeordnete erste und zweite Laschenelemente (68, 80) zur jeweiligen Anlage an eine Oberfläche der jeweiligen ersten und zweiten Verstärkungslasche (20, 22) in gefaltetem Zustand des Zuschnitts (102), wobei die ersten und zweiten Verstärkungslaschen (20, 22) und die ersten und zweiten Laschenelemente (68, 80) jeweils mindestens eine weitere Aufnahmeöffnung (104, 106) zur Aufnahme eines Teilbereichs des Gegenstands (12) umfassen und die weiteren Aufnahmeöffnungen (104, 106) derart angeordnet sind, dass sie bei einem Aneinanderliegen des Deckelwandelements (14) mit der ersten und zweiten Verstärkungslasche (20, 22) und den ersten und zweiten Verstärkungslaschen (20, 22) mit den ersten und zweiten Laschenelementen (68, 80) mit der Aufnahmeöffnung (24) des Deckelwandelements (14) vollständig oder zumindest teilweise in Deckung sind und
- die Aufnahmeöffnung (24) des Deckelwandelements (14) und/oder die weiteren Aufnahmeöffnungen (26, 28) der ersten und zweiten Verstärkungslasche (20, 22) und/oder die Aufnahmeöffnungen (104, 106) der ersten und zweiten Laschenelemente (68, 80) mehrere in die jeweilige Aufnahmeöffnung (24, 26, 28, 104, 106) hineinragende Rastlaschen (32, 34, 108, 110) aufweist, wobei bei einem Aneinanderliegen des Deckelwandelements (14) mit der ersten und zweiten Verstärkungslasche (20, 22) sowie mit den ersten und zweiten Laschenelementen (68, 80) übereinanderliegende Rastlaschen (32, 108; 34, 110) zumindest teilweise versetzt zueinander in den entsprechenden Aufnahmeöffnungen angeordnet sind.
